# EUROPÄISCHE PATENTSCHRIFT

(11) **EP 0 873 767 B1**
(45) Veröffentlichungstag und Bekanntmachung des Hinweises auf die Patenterteilung: **12.01.2005**
(21) Anmeldenummer: 98105456.2
(22) Anmeldetag: 26.03.1998
(51) Int. Cl.: A62C 35/68

(54) **Verfahren und Vorrichtung zum Betreiben einer Feuerlöschtrockensprinkler-Anlage**
Method and device for operating a fire suppression dry Sprinkler system
Procédé et dispositif pour faire fonctionner un système de têtes d'extinction d'incendie secs

(30) Priorität: 21.04.1997 DE 19716585
(43) Veröffentlichungstag der Anmeldung: 28.10.1998
(73) Patentinhaber: TOTAL WALTHER GmbH, Feuerschutz und Sicherheit, 51069 Köln (DE)
(72) Erfinder: Melchior, Wolfgang, 51067 Köln (DE); Kluge, Volker, 51061 Köln (DE); Schöttler, Stephan, 51469 Bergisch Gladbach (DE)
(74) Vertreter: Selting, Günther, Dipl.-Ing.

(56) Entgegenhaltungen:
- DE-A- 2 611 653
- DE-A- 19 601 777

## Beschreibung

Die Erfindung betrifft eine Feuerlösch-Trockensprinkler-Anlage und ein Verfahren zum Betreiben einer Feuerlösch-Trockensprinkler- Anlage. Trockensprinkler-Anlagen sind bekannt. Sie werden vielfach in frostgefährdeten Räumen eingesetzt, um zu vermeiden, dass ein mit Löschwasser gefülltes Sprinklerrohrnetz einfriert. Mittels eines Kompressors wird das Sprinklerrohrnetz vorzugsweise mit 2,5 bar mit Druckluft gefüllt. Zwischen dem Sprinklerrohrnetz und der Löschwasserleitung ist ein Trockenalarmventil geschaltet, dessen Ventilteller aufgrund eines Druckausgleiches zwischen Luftdruck und Wasserdruck geschlossen gehalten wird. Öffnet im Brandfalle ein Sprinkler, dann entweicht die Druckluft aus dem Sprinklerrohrnetz und damit aus der Luftkammer des Trockenalarmventils. Damit wird aufgrund des höheren Druckes des Löschwassers der Ventilteller des Trockenalarmventils geöffnet, so dass sich das Rohrleitungssystem bis zu den Sprinklern mit Löschwasser füllt und sodann zum Löschen eines Brandes aus den Sprinklern austritt. Bis zu dem Zeitpunkt an dem das Löschwasser aus den Sprinklern austritt, vergeht eine Zeit, in der sich ein Brand ausbreiten kann.

Ein Verfahren und eine Vorrichtung zum Betreiben einer Feuerlösch-Trockensprinkler-Anlage sind beschrieben in der (nicht veröffentlichten) älteren Patentanmeldung DE 196 01 777 A1. Hierbei handelt es sich um eine Feuerlöschanlage mit einem Trockenventil und einem Rohrleitungssystem, das mit Sprinklern verbunden ist. Das Trockenalarmventil wird durch Druckausgleich auf der Luft- und der Löschwasserseite geschlossen gehalten und bei Druckabfall auf der Luftseite geöffnet. Ein von einer Brandmeldezentrale gesteuertes Magnet ventil wirkt einer ausgangsseitigen Druckentlastung der Sprinklerleitung. An dem Trockenalarmventil ist eine Pneumatikkammer vorgesehen, die im Auslösefall über ein Magnetventil entlastet wird und dadurch zusätzlich ein schnelleres Öffnen des Trockenalarmventils bewirkt.

Der Erfindung liegt die Aufgabe zugrunde, eine Einrichtung zu schaffen, mit der das Sprinklerrohrnetz schneller entlüftet und damit die volle Löschwasserleistung schneller an den Sprinklern ansteht.

Die Feuerlösch-Trockensprinkler-Anlage nach einer ersten Variante der Erfindung ist durch den Patentanspruch 1 definiert.

Eine zweite Variante der Erfindung weist die Merkmale des Patentanspruchs 12 auf.

Bei der ersten Variante erfolgen die Entlüftung des Rohrleitungssystems und die Öffnung des Alarmventiles über getrennte Einrichtungen. Bei der zweiten Variante werden sowohl die Offnung des Alarmventils, als auch die Schnellöffnung für das Entlüften des Rohrleitungssystems von einer Brandmeldezentrale gesteuert. Dabei wird die Schnellöffnung für das Entlüften des Rohrleitungssystems mit elektrisch gesteuerten Mitteln durchgeführt. Die Öffnung des Alarmventils wird pneumatisch oder elektrisch unterstützt.

Mit dieser Maßnahme wird erreicht, daß das Löschwasser schneller am Sprinkler ansteht und daß außerdem die einzelnen Sprinklergruppen mit einem Trockenalarmventil volumenmäßig vergrößert werden können.

Bisher wurde mit den Richtlinien vorgeschrieben, daß das Löschwasser nach dem Öffnen eines Sprinklers mindestens innerhalb von 2 Min. dort ansteht. Neuerdings wurde die Richtlinie derart geändert, daß das Wasser bereits innerhalb von 60 Sek. am Sprinkler anstehen muß. Um diese 60 Sek. zu erreichen, konnte das Luftvolumen des Sprinklerrohrsystems maximal 4 m³ betragen.

Werden die 60 Sek. nicht erreicht, muß die Sprinklergruppe aufgeteilt und jeder Gruppe, mit einem verkleinerten Volumen, eine gesonderte Trockenalarmventilstation zugeordnet werden.

Mit der Erfindung wird erreicht, daß aufgrund der schnelleren Entlüftung des Rohrleitungssystems und der schnelleren Öffnung des Trockenalarmventils die Ventilgruppe volumenmäßig vergrößert und damit weniger Trockenalarmventilstationen zu installieren sind. Aufgrund des erfindungsgemäßen Verfahrens wird auch der Investitionsaufwand verringert.

Die Einzelheiten der Erfindung werden zweckmäßig anhand der Zeichnung erläutert.
Fig. 1 zeigt ein Verfahrensschema,
Fig. 2 zeigt ein weiteres Verfahrensschema,
Fig. 3 zeigt ein weiteres Verfahrensschema.

Eine Trockensprinkleranlage 1 besteht aus einem Rohrleitungssystem 2, das von einem Trockenalarmventil 3 über eine Sprinklerzufuhrleitung 4 und eine Verteilerleitung 5 zu den Sprinklerleitungen 6 bis 8 mit den Sprinklern 9 geführt ist. Von dort ist eine Rohrleitung 10 zu einer Schnellentlüftungseinrichtung geführt. Zwischen dem Trockenalarmventil 3 und der Löschwasserleitung 12 ist ein Absperrschieber 11 vorgesehen. Mittels eines Kompressors 13 wird aus einer Luftleitung 14 über eine Füll-Leitung 15 das Rohrleitungssystem 2 mit Druckluft gefüllt. Innerhalb des Ventilgehäuses 16 des Trockenalarmventils 3 ist ein Ventilsitz 17 mit einem Ventilteller 18 vorgesehen, der von dem Luftdruck aus der Zufuhrleitung 4 geschlossen gehalten wird. Damit ist der Raum 20 des Trockenalarmventils 3 mit Druckluft gefüllt. Unterhalb des Ventiltellers 18 ist noch eine Sperrvorrichtung 19 vorgesehen, die einen Atmosphärenteil 22 und einen Wasserraum 21 bildet. Unterhalb der Sperrvorrichtung 19 und des Atmosphärenteils 22 ist das Trockenalarmventil bei geöffnetem Absperrschieber 11 mit Löschwasser gefüllt. Der Druck des Löschwassers und der Druck der Luft im Rohrleitungssystem sind so ausgerichtet, daß der Ventilteller im Bereitschaftszustand geschlossen ist. Im Bereich des Luftteiles 20 ist ein Stutzen 33 vorgesehen, der über eine Luftleitung 36 mit einem Stutzen 32 eines pneumatischen Membran-Schnellöffners 23 verbunden ist. Die Luftleitung 36 ist mit einem Kontaktdruckregler 41, einem Absperrventil 40, einem Kugel-Rückschlagventil 39 und einem Drosselventil 38 mit Drosselquerschnitt 0,40 versehen. Das Gefäß 24 des Schnellöffners 23 ist im Kopfbereich mit einem Manometer 25 und im unteren Bereich mit einer Membran 26 versehen, die zwischen zwei Flanschen eingespannt ist. Mit der Membran 26 ist ein Membrantopf 29 verbunden, dem ein gefederter Ventilteller 28 im Gehäuse eines Schnellöffnungsventiles 27 zugeordnet ist. Mit dem Ventilteller 28 ist die untere Öffnung des Membrantopfes 29 verschließbar. Das Schnellöffnungsventil 27 ist mit zwei Anschlußstutzen 30 und 31 versehen, wobei der Stutzen 30 mittels einer Verbindungsleitung 37 mit der Luftleitung 36 verbunden ist und an den Stutzen 31 eine mit einem Absperrventil 43 versehene Öffnungsleitung 42 vorgesehen ist, die an einen Stutzen 34 des Atmosphärenteiles 22 des Trockenalarmventiles 3 angeschlossen ist. Von der Öffnungsleitung 42 geht eine Alarmleitung 44 mit einem Steuerventil 45 und einem Manometer 46 ab, von dem eine Alarmgeberleitung 48 zu einem Alarmgeber 47 geführt ist. Der Luftteil 20 des Trockenalarmventiles 3 ist weiterhin mit einem Stutzen 35 zum Anschluß einer Kontroll-Leitung 50 eingerichtet, mit der ein Absperrventil 49 und ein Manometer 51 verbunden sind. An die Sprinklerleitung 6 ist eine Testleitung 52 mit einem Testventil 53 und einem Drosselventil 54 angeschlossen. Diese sind zur Durchführung von Tests vorgesehen. Zwischen dem Ventil 43 und dem Stutzen 31 geht von der Öffnungsleitung eine Druckschalter-Leitung 56 zu einem Alarmdruckschalter 57, oder einem Kontaktmanometer, von dem eine Regelleitung 59 zu einer Brandmeldezentrale 58 geführt.

Gemäß weiterer Ausführungsformen (Fig.2 und Fig. 3) ist die Luftleitung 36 an die Öffnungsleitung 42 angeschlossen, die mit einem Magnetventil 71 und einem Absperrventil 72 versehen. Von dem Magnetventil 71 ist eine Regelleitung 73 zu der Brandmeldezentrale 58 geführt. Fernerhin ist an die Öffnungsleitung 42 eine Zweigleitung 69 angeschlossen, die mit dem Differenzdruckschalter 57b oder einem Kontaktmanometer 57a verbunden ist. Von hier aus ist eine Regelleitung 70 zur Brandmeldezentrale 58 geführt.

Zur Schnellentlüftung des Rohrleitungssystems 2 ist die Rohrleitung 10 mit einem Magnetventil 61 versehen, das über eine Regelleitung 60 von der Brandmeldezentrale 58 gesteuert wird. Zwischen der Verteilerleitung 5 und dem Magnetventil 61 sind in der Leitung 10 ein Schmutzfänger 62 und ein Absperrventil 63 vorgesehen. Vom Magnetventil 61 ist eine Leitung 10 zu einem Kugelverschluß-Ventil 64 geführt, das mit einer Ablaufleitung 65 und einer Auffangvorrichtung 66 verbunden ist. Außerdem ist das Kugelverschluß-Ventil 64 mit einer Entleerungsleitung 67 und einem Entleerungsventil 68 versehen.

Nach einer weiteren Ausführungsform (Fig. 2) ist in der Leitung 10 zwischen dem Absperrventil 63 und dem Schmutzfänger 62 ein Absperrventil 79 und zwischen dem Schmutzfänger 62 und dem Magnetventil 61 ein Drosselventil 78 vorgesehen. Zwischen dem Drosselventil 78 und dem Magnetventil 61 geht eine Zwischenleitung 74 ab, die zu einem Membranventil 75 geführt ist. Von dem Membranventil 75 geht eine Ablaufleitung 76 zu einer Auffangvorrichtung 77. Unterhalb des Membranventil 75 ist eine Entleerungsleitung 80 mit einem Entleerungsventil 81 angeschlossen. Zwischen der Leitung 10 und dem unteren Teil der Zwischenleitung 74 ist noch eine Verbindungsleitung 85 vorgesehen. Letztlich geht von der Leitung 10 eine Kontroll-Leitung 82 zu einem Absperrventil 83 und einem Monometer 84. Vom Magnetventil 61 ist eine Leitung 10 zu einem Kugelverschluß-Ventil 64 geführt, das mit einer Ablaufleitung 65 und einer Auffangvorrichtung 66 verbunden ist. Außerdem ist das Kugelverschluß-Ventil 64 mit einer Entleerungsleitung 67 und einem Entleerungsventil 68 versehen.

## Patentansprüche

1. Feuerlösch-Trockensprinkler-Anlage mit einem mit Druckluft gefüllten Rohrleitungssystem (2), das von einem Trockenalarmventil (3), das durch Druckausgleich auf der Luft- und der Löschwasserseite geschlossen gehalten wird und bei Druckabfall auf der Luftseite geöffnet wird, ausgeht und über eine Sprinklerzufuhrleitung (4) mit einer Verteilerleitung (5) verbunden ist, an die die Sprinklerleitung (6-8) mit den Sprinklern (9) angeschlossen ist, wobei an die Verteilerleitung (5) eine Rohrleitung (10) angeschlossen ist, die mit einem von einer Brandmeldezentrale (58) gesteuerten Magnetventil, zum schnell entlüften (61) versehen ist,
wobei für die Schnellöffnung des Trockenalarmventils (3) ein pneumatischer Membran-Schnellöffner (23) vorgesehen ist, dessen Membran (26) ein Gefäß (24) begrenzt und ein Schnellöffnungsventil (27) betätigt, und wobei das Gefäß (24) über eine Drosselstelle (38) und das Schnellöffnungsventil (27) über eine Verbindungsleitung (37) mit dem Luftteil (20) des Trockenalarmventils (3) verbunden ist.

2. Feuerlösch-Trockensprinkler-Anlage nach Anspruch 1 mit einem Trockenalarmventil (3), in dessen Ventilgehäuse (16) ein Ventilsitz (17) mit Ventilteller (18) und eine einen Atmosphärenteil (22) bildende Sperrvorrichtung (19) vorgesehen ist, wobei der Luftteil (20) mittels eines Stutzens (33) an eine Luftleitung (36) und der Wasserteil (21) mittels eines Stutzens (34) an eine Öffnungsleitung (42) angeschlossen sind und an die Zufuhrleitung (4) eine Füll-Leitung (15) mit Kompressor (13) angeschlossen ist, wobei die Luftleitung (36) mittels der Drosselstelle (38) an einen Anschlussstutzen (32) oberhalb der Membran (26) des pneumatischen Membran-Schnellöffners angeschlossen ist, und wobei das Schnellöffnungsventil (27) an eine Öffnungsleitung (42) mit Absperrventil (43) angeschlossen ist und von der Öffnungsleitung (42) eine Druckschalterleitung (56) zu einem Druckschalter (57) geführt ist, von dem eine Regelleitung (59) zur Brandmeldezentrale (58) abgeht.

3. Feuerlösch-Trockensprinkler-Anlage nach Anspruch 2, **dadurch gekennzeichnet, dass** in die eine an den Luftteil (20) des Trockenalarmventils (3) angeschlossene Luftleitung (36) vor dem Anschluss der Verbindungsleitung (37) ein Absperrventil (40) und ein Konstantdruckregler (41) und hinter dem Anschluss der Verbindungsleitung (37) vor dem Drosselventil (38) ein Kugel-Rückschlagventil (39) eingebaut ist.

4. Feuerlösch-Trockensprinkler-Anlage nach Anspruch 2, **dadurch gekennzeichnet, dass** von der Öffnungsleitung (42) hinter einem Absperrventil (43) eine Alarmleitung (44) mit Steuerventil (45) abzweigt, an die eine Alarmgeberleitung (48) mit Alarmgeber (47) angeschlossen ist.

5. Feuerlösch-Trockensprinkler-Anlage nach Anspruch 1, **dadurch gekennzeichnet, dass** das Gefäß (24) des pneumatischen Membran-Schnellöffners (23) im unteren Teil zwischen Flanschen mit der Membran (26) versehen ist, an die das Schnellöffnungsventil (27) angeschlossen ist.

6. Feuerlösch-Trockensprinkler-Anlage nach Anspruch 5, **dadurch gekennzeichnet, dass** ein Membrantopf (29) des Schnellöffnungsventils (27) mit der Membran (26) verbunden ist, und dass dem Membrantopf (29) ein gefederter, in einem Gehäuse mit Anschlussstutzen (30, 31) untergebrachter Ventilteller (28) zugeordnet ist.

7. Feuerlösch-Trockensprinkler-Anlage nach Anspruch 2 oder 3, **dadurch gekennzeichnet, dass** die Luftleitung (36) mit der Öffnungsleitung (42) verbunden ist, an die eine Zweigleitung (59, 56) mit einem Alarmdruckgeber (57) oder einem Kontaktmanometer (57a) oder einem Differenzdruckschalter (57b) angeschlossen ist, von dem eine Regelleitung (70) zur Brandmeldezentrale (58) geführt ist.

8. Feuerlösch-Trockensprinkler-Anlage nach einem der Ansprüche 1-7, **dadurch gekennzeichnet, dass** die Rohrleitung (10) hinter dem Magnetventil (61) mit einem Kugelverschluss-Ventil (64) versehen ist.

9. Feuerlösch-Trockensprinkler-Anlage nach Anspruch 8, **dadurch gekennzeichnet, dass** an das Kugelverschluss-Ventil (64) eine Ablaufleitung (65) angeschlossen ist.

10. Feuerlösch-Trockensprinkler-Anlage nach Anspruch 8, **dadurch gekennzeichnet, dass** in die Rohrleitung (10) bis zum Magnetventil (61) ein Absperrventil (79), ein Schmutzfänger (62) und ein Drosselventil (78) eingebaut sind.

11. Feuerlösch-Trockensprinkler-Anlage nach den Ansprüchen 8 oder 10, **dadurch gekennzeichnet, dass** an die Rohrleitung (10) vor dem Magnetventil (61) eine Kontroll-Leitung (82) mit Absperrventil (83) und Manometer (84) angeschlossen ist.

12. Verfahren zum Betreiben einer Feuerlösch-Trockensprinkler-Anlage, deren Rohrleitungssystem von einem Trockenalarmventil (3) bis zu den Sprinklern (9) mit Druckluft gefüllt ist, bei welchem das Trockenalarmventil (3) durch Druckausgleich auf der Luft- und der Löschwasserseite geschlossen gehalten und bei Druckabfall auf der Luftseite geöffnet wird und das Rohrleitungssystem mit einem von einer Brandmeldezentrale (58) gesteuerten elektrischen Magnetventil (61) schnell entlüftet und das Trockenalarmventil (3) mittels einer pneumatischen Einrichtung (30, 71, 42) von einer zusätzlichen von der Brandmeldezentrale (58) gesteuerte Einrichtung (71, 73) schnell geöffnet wird,
wobei das Trockenalarmventil (3) einen Ventilteller (18) aufweist, der einen Druckluft enthaltenden Luftraum (20) von einem Wasserraum (21) und einer Atmosphärenkammer (22) trennt, und eine ein steuerbares Ventil (71) enthaltende Öffnungsleitung (42) den Luftraum (20) mit der Atmosphärenkammer (22) verbindet, und wobei die Öffnungsleitung (42) mit einem Druckschalter (57a, 57b) verbunden ist, der ein Signal an die Brandmeldezentrale (58) liefert, welche das Ventil (71) steuert.

13. Feuerlösch-Trockensprinkler-Anlage nach Anspruch 12, **dadurch gekennzeichnet, dass** die Rohrleitung (10) mit einer Zwischenleitung (74) versehen ist, in die ein Membranventil (75) mit Ablaufleitung (76) und Auffangleitung (77) eingebaut ist.

14. Feuerlösch-Trockensprinkler-Anlage nach Anspruch 13, **dadurch gekennzeichnet, dass** an die Zwischenleitung (74) eine Entleerungsleitung (80) mit einem Entleerungsventil (81) vorgesehen ist.

## Claims

1. Fire suppression dry sprinkler system comprising a pipeline system (2) filled with pressurized air, starting from a dry alarm valve (3) that is maintained closed on the air side and on the fire water side by pressure equalization and that is opened on the air side upon pressure drop, and being connected to a distributing line (5) via a sprinkler supply line (4), to which distributing line the sprinkler lines (6-8) with the sprinklers (9) are connected, a pipeline (10) being connected to the distributing line (5), which is provided with a quick venting magnetic valve (61) controlled by a fire alarm center (58),
wherein for a quick opening of the dry alarm valve (3) a pneumatic membrane quick opening means (23) is provided whose membrane (26) defines a vessel (24) and actuates a quick opening valve (27), and wherein the vessel (24) is connected to the air portion (20) of the dry alarm valve (3) via a throttle point (38) and the quick opening valve (27) is connected to the air side via a connecting line (37).

2. Fire suppression dry sprinkler system of claim 1 comprising a dry alarm valve (3) whose valve housing (16) is provided with a valve seat (17) with a valve head (18) and a blocking means (19) forming an atmospheric portion (22), the air portion (20) being connected to an air line (36) through a connecting piece (33) and the water portion (21) being connected to an opening line (42) through a connecting piece (34), and a filling line (15) with a compressor (13) being connected to the supply line (4), wherein the air line (36) is connected through a throttle point (38) to a connecting piece (32) above the membrane (26) of the pneumatic membrane quick opening means, and wherein the quick opening valve (27) is connected to an opening line (42) comprising a shut-off valve (43), and a pressure switch line (56) leads from the opening line (42) to a pressure switch (57) from which a control line (59) branches to the fire control center (58).

3. Fire suppression dry sprinkler system of claim 2, wherein, upstream of the connection of the connecting line (37), a shut-off valve (40) and a constant pressure regulating means (41) are installed in the air line (36) connected to the air portion (20) of the dry alarm valve (3), and a ball return valve (39) is installed before the throttle valve (38) downstream of the connection of the connecting line (37).

4. Fire suppression dry sprinkler system of claim 2, wherein an alarm line (44) with a control valve (45) branches from the opening line (42) downstream of the shut-off valve (43), an alarm transmitting line (48) with an alarm transmitter (47) being connected to the alarm line.

5. Fire suppression dry sprinkler system of claim 1, wherein the vessel (24) of the pneumatic membrane quick opening means (23), in its lower portion, is provided with the membrane (26) between flanges, to which membrane the quick opening valve (27) is connected.

6. Fire suppression dry sprinkler system of claim 5, wherein a membrane pot (29) of the quick opening valve (27) is connected with the membrane (26), a spring-mounted valve head (28) accommodated in a housing with connecting pieces (30, 31) being associated to the membrane pot (29).

7. Fire suppression dry sprinkler system of claim 2 or 3, wherein the air line (36) is connected to the opening line (42) to which a branch line (59, 56) with an alarm pressure sensor (57) or a contact pressure gauge (57a) or a differential pressure switch (57b) is connected, from which a control line (70) is guided to the fire alarm center (58).

8. Fire suppression dry sprinkler system of one of claims 1-7, wherein the pipeline (10) is provided with a ball closing valve (64) downstream of the magnetic valve (61).

9. Fire suppression dry sprinkler system of claim 8, wherein a drain line (65) is connected to the ball closing valve (64).

10. Fire suppression dry sprinkler system of claim 8, wherein a shut-off valve (79), a dirt trap (62) and a throttle valve (78) are installed in the pipeline (10) up to the magnetic valve (61).

11. Fire suppression dry sprinkler system of claim 8 or 10, wherein a control line (82) comprising a shut-off valve (83) and a pressure gauge (84) is connected to the pipeline (10) upstream of the magnetic valve (61).

12. Method for operating a fire suppression dry sprinkler system, whose pipeline system is filled with pressurized air from the dry alarm valve (3) to the sprinklers (9), wherein the dry alarm valve (3) is maintained closed on the air side and on the fire water side by pressure equalization and is opened on the air side upon pressure drop, and wherein the pipeline system is vented quickly through an electric magnetic valve (61) controlled by a fire alarm center (58) and the dry alarm valve (3) is opened quickly via a pneumatic means (30, 71, 92) through an additional means (71, 73) controlled by the fire alarm center (58),
wherein said dry alarm valve (3) comprises a valve head (18) separating an air chamber (20), containing pressurized air, from a water chamber (21) and an atmosphere chamber (22), and an opening line (42) containing a controllable valve (71) connects the air chamber (20) with the atmosphere chamber (22), and wherein the opening line (42) is connected with a pressure switch (57a, 57b) that supplies a signal to the fire alarm center (58) controlling the valve (71).

13. Fire suppression dry sprinkler system of claim 12, wherein the pipeline (10) is provided with an intermediate line (74) into which a membrane valve (75) with a drain line (76) and a collecting line (77) is installed.

14. Fire suppression dry sprinkler system of claim 13, wherein the intermediate line (74) is provided with an emptying line (0) with an emptying valve (81).

## Revendications

1. Système de têtes d'extinction sèche d'incendie doté d'un système de tuyauterie (2) rempli d'air comprimé. qui part d'une soupape sèche d'alarme (3) maintenue fermée par une compensation de pression côté air et côté eau d'extinction et ouverte côté air en cas de chute de pression et qui est reliée via une conduite d'amenée de têtes d'incendie (4) à une conduite de distribution (5) à laquelle est raccordée la conduite de têtes d'incendie (6-8) dotée de têtes d'incendie (9), une conduite (10) étant raccordée à la conduite de distribution (5) et étant dotée d'une électrovanne (61) commandée par une centrale d'alarme incendie (58) pour une purge rapide,
un contact à ouverture rapide de la membrane pneumatique (23) dont la membrane (26) limite un réservoir (24) et actionne une soupape à ouverture rapide (27), étant prévu pour l'ouverture rapide de la soupape sèche d'alarme (3), le réservoir (24) étant relié à la partie air (20) de la soupape sèche d'alarme (3) via un point d'étranglement (38) et la soupape à ouverture rapide (27) étant reliée via une conduite de raccordement (37).

2. Système de têtes d'extinction sèche d'incendie selon la revendication 1 doté d'une soupape sèche d'alarme (3) dont la cage de soupape (16) loge un siège de soupape (17) doté d'une tête de soupape (18) et un dispositif de blocage (19) qui forme une partie atmosphérique, la partie air (20) étant raccordée à une conduite d'air (36) via une tubulure (33), la partie eau (21) étant raccordée à une conduite d'ouverture (42) via une tubulure (34), une conduite de remplissage (15) dotée d'un compresseur (13) étant raccordée à la conduite d'amenée (4), la conduite d'air (36) étant raccordée à une tubulure de raccordement (32) via le point d'étranglement (38) au-dessus de la membrane (26) du contact à ouverture rapide à membrane pneumatique, la soupape à ouverture rapide (27) étant raccordée à une conduite d'ouverture (42) avec un robinet-vanne (43) et une conduite de l'interrupteur à poussoir (56) menant de la conduite d'ouverture (42) à un interrupteur à poussoir (57) duquel part une conduite de régulation (59) en direction de la centrale d'alarme incendie (58).

3. Système de têtes d'extinction sèche d'incendie selon la revendication 2, **caractérisé en ce qu'**un robinet-vanne (40) et un régulateur de pression constante (41) sont montés dans une conduite d'air (36) raccordée à la partie air (20) de la soupape sèche d'alarme (3) avant le raccord de la conduite de raccordement (37) et **en ce qu'**une soupape d'arrêt à boulet (39) est montée derrière le raccord de la conduite de raccordement (37) avant la soupape d'étranglement (38).

4. Système de têtes d'extinction sèche d'incendie selon la revendication 2, **caractérisé en ce qu'**une conduite d'alarme (44) dévie de la conduite d'ouverture (42) derrière un robinet-vanne (43) avec une vanne-pilote (45) à laquelle est raccordée une conduite du capteur d'alarme (48) dotée d'un capteur d'alarme (47).

5. Système de têtes d'extinction sèche d'incendie selon la revendication 1, **caractérisé en ce que** le réservoir (24) du contact à ouverture rapide de la membrane pneumatique (23) est doté, dans la partie inférieure entre les brides, de la membrane (26) à laquelle est raccordée la soupape à ouverture rapide (27).

6. Système de têtes d'extinction sèche d'incendie selon la revendication 5, **caractérisé en ce qu'**un creuset de membrane (29) de la soupape à ouverture rapide (27) est relié à la membrane (26) et **en ce qu'**une tête de soupape (28) suspendue sur ressorts et placée dans un boîtier avec des tubulures de raccordement (30, 31) est associée au creuset de membrane (29).

7. Système de têtes d'extinction sèche d'incendie selon la revendication 2 ou 3, **caractérisé en ce que** la conduite d'air (36) est reliée à la conduite d'ouverture (42) à laquelle est raccordée une conduite dérivée (59, 56) avec un capteur à pression d'alarme (57) ou un manomètre de contact (57a) ou un interrupteur à pression différentielle (57b) duquel part une conduite de régulation (70) en direction de la centrale d'alarme incendie (58).

8. Système de têtes d'extinction sèche d'incendie selon l'une quelconque des revendications 1 à 7, **caractérisé en ce que** la conduite (10) derrière l'électrovanne (61) est dotée d'une soupape d'arrêt à boulet (64).

9. Système de têtes d'extinction sèche d'incendie selon la revendication 8, **caractérisé en ce qu'**une conduite d'écoulement (65) est raccordée à la soupape d'arrêt à boulet (64).

10. Système de têtes d'extinction sèche d'incendie selon la revendication 8, **caractérisé en ce qu'**un robinet-vanne (79), un collecteur d'impuretés (62) et une soupape d'étranglement (78) sont montés dans la conduite (10) jusqu'à l'électrovanne (61).

11. Système de têtes d'extinction sèche d'incendie selon les revendications 8 ou 10, **caractérisé en ce qu'**une conduite de contrôle (82) dotée d'un robinet-vanne (83) et d'un manomètre (84) est raccordée à la conduite (10) avant l'électrovanne (61).

12. Procédé pour faire fonctionner un système de têtes d'extinction sèche d'incendie dont le système de tuyauterie est rempli d'air comprimé d'une soupape sèche d'alarme (3) jusqu'aux têtes d'extinction (9), **caractérisé en ce que** la soupape sèche d'alarme (3) est maintenue fermée par compensation de pression sur le côté air et sur le côté eau d'extinction et est ouverte côté air en cas de chute de pression, **en ce que** le système de tuyauterie est purgé rapidement par une électrovanne (61) électrique commandée par une centrale d'alarme incendie (58) et **en ce que** la soupape sèche d'alarme (3) est ouverte rapidement à l'aide d'un dispositif pneumatique (30, 71, 42) par un dispositif supplémentaire (71, 73) commandé par la centrale d'alarme incendie (58),
la soupape sèche d'alarme (3) présentant une tête de soupape (18) qui sépare d'un réservoir d'eau (21) et d'une chambre atmosphérique (22) un réservoir d'air (20) comprenant de l'air comprimé, une conduite d'ouverture (42) comprenant une soupape (71) pouvant être pilotée reliant la partie air (20) à la chambre atmosphérique (22) et la conduite d'ouverture (42) étant reliée à un interrupteur à poussoir (57a, 57b) qui délivre un signal à la centrale d'alarme incendie (58) commandant la soupape (71).

13. Système de têtes d'extinction sèche d'incendie selon la revendication 12, **caractérisé en ce que** la conduite (10) est dotée d'une conduite intermédiaire (74) dans laquelle est montée une vanne à membrane (75) avec une conduite d'écoulement (76) et une conduite collectrice (77).

14. Système de têtes d'extinction sèche d'incendie selon la revendication 13, **caractérisé en ce qu'**une conduite d'évacuation (80) est dotée d'un robinet de vidange (81) au niveau de la conduite intermédiaire (74).
